# FASCICULE DE BREVET EUROPEEN

(11) **EP 0 758 634 B1**
(45) Date de publication et mention de la délivrance du brevet: **07.03.2001**
(21) Numéro de dépôt: 96401751.1
(22) Date de dépôt: 08.08.1996
(51) Int. Cl.: C06D 7/00

(54) **Composition incapacitante, et dispositif pour sa mise en oeuvre**
Zusammensetzung mit einem umschädlichmachenden Effekt und Vorrichtung zur dessen Anwendung
Composition having an incapacitating effect and apparatus for its application

(30) Priorité: 10.08.1995 FR 9509856
(43) Date de publication de la demande: 19.02.1997
(73) Titulaire: Société Méditerrannéenne d'Aérosols, 01630 Plan-de-Grasse (FR)
(72) Inventeur: Fedida, José, 06370 Mouans-Sartoux (FR)
(74) Mandataire: Bonnetat, Christian

(56) Documents cités:
- AU-B- 460 754
- CH-A- 542 914
- US-A- 1 750 101
- US-A- 5 217 708

## Description

La présente invention concerne une composition incapacitante, destinée à être utilisée notamment sous forme d'aérosol, à des fins de défense des personnes et des biens.

On connaît dans l'état de la technique des compositions incapacitantes, utilisées dans des aérosols. Certaines de ces compositions contiennent de l'orthochlorobenzal malononitrile, ou orthochlorobenzylidène, dit CBM ou CS, qui est la substance le plus souvent utilisée, et qui a pour propriété de neutraliser un sujet par ses propriétés irritantes et incapacitantes, en le faisant larmoyer et tousser.

Cependant, ces compositions produisent très peu d'effet sur une personne agressive sous l'emprise de l'alcool ou de drogues, ou sur les chiens. De plus, les substances irritantes utilisés sont des produits de synthèse qui ne sont pas facilement biodégradables, et dont l'effet est persistant du fait qu'ils imprègnent durablement les habits de la personne visée ou les locaux où ils sont utilisés. Ceci pose des problèmes aux forces de police lors de l'interpellation d'une personne après utilisation de ces gaz, puisque les forces de police peuvent être elles-mêmes incommodées par le produit résiduel.

On connaît par ailleurs des aérosols faisant intervenir comme ingrédient actif la capsaïsine à faible dose, sous la forme d'oléorésine de capsicum, extraite du piment de cayenne. Ce produit évite plusieurs des inconvénients des produits de synthèse mentionnés précédemment. En effet, il est à base d'un produit d'origine naturelle, non toxique et écologique.

Cependant, l'oléorésine de capsicum présente une teneur en capsaicine relativement faible, ce qui limite l'efficacité des produits existants, et augmente leur prix de revient si l'on recherche une efficacité acceptable.

En outre, les dispositifs de mise en oeuvre des compositions connues se limitent à des aérosols d'une portée de quelques mètres, dont l'usage n'est approprié que dans un nombre limité de situations.

Un but de la présente invention est de proposer une composition incapacitante permettant de résoudre les inconvénients des compositions existantes, ainsi qu'un ou plusieurs dispositifs aptes à conditionner et à mettre en oeuvre de manière efficace cette composition dans une grande diversité de situations de défense ou de combat.

Plus particulièrement, l'invention a pour but de proposer une composition ayant un effet incapacitant d'une extrème efficacité, tout en n'utilisant que des constituants naturels, entièrement biodégradables.

Un autre but de l'invention est de proposer une composition ayant un très large spectre d'action, et conservant notamment son efficacité sur des personnes sous l'emprise d'alcool ou de drogues diverses, ou sur des animaux.

Un autre but de l'invention est de proposer une composition dépourvue d'effets secondaires pour les personnes qui y sont exposées, et dont la persistance dans les habits ou dans l'environnement est négligeable.

Un autre but de l'invention est de proposer une composition économique à fabriquer et aisée à mettre en oeuvre.

A cet effet, l'invention a pour objet une composition incapacitante contenant au moins un principe actif à effet incapacitant, telle que définie dans la revendication 1, basée sur un mélange synergique de pipérine et de capsaïcine.

Selon l'invention:
- La capsaicine est obtenue à partir d'un extrait de piment de la famille des *salanacea,* pris dans le groupe constitué par le *Capsicum Frutescens L.* et le *Capsicum annuum L;*
- ledit extrait de piment a une teneur garantie en capsaïcine, supérieure ou égale à 8%, notamment comprise entre 8 et 10%;
- La pipérine est obtenue à partir d'une huile essentielle de poivre;
- l'huile essentielle de poivre est de préférence obtenue à partir d'un poivre de la famille des piperacea, notamment un poivre du groupe constitué par: le poivre noir ou commun, fruit *du Piper Nigrum L.;* le poivre long: *Piper longum L.* et *Piper Officinarum;* le *Bétel-Piper Betle L.;* le *Piper methysticum ;* le *Piper Parthenium;* le *Piper angustifolium;* le *Xylopia aethiopica;*
- La solution d'imprégnation contient un solvant de couplage, apte à assurer l'obtention d'un mélange homogène des constituants à température ambiante, et constitué de préférence par une matière inodore à faiblement odorante de qualité contact alimentaire, constituée d'un pôle hydrophile et d'un pôle lipophile sur la même molécule. Le solvant de couplage est par exemple constitué par un éther de glycol.

La composition selon l'invention peut être présentée sous plusieurs formes, notamment sous forme d'une solution des principes actifs et le cas échéant du solvant de couplage, la solution étant alors apte à être projetée vers une cible au moyen d'un dispositif de conditionnement et/ou de projection approprié. En variante, la composition se présente sous la forme d'une poudre imprégnée par les principes actifs, et apte à être projetée vers une cible. Selon une autre variante de présentation, la composition est associée à une poudre, et l'ensemble est dispersé dans un liquide non miscible, de sorte que la projection de la poudre et de la composition est effectuée en projetant le liquide dispersant.

L'invention sera mieux comprise à la lecture de la description suivante, qui détaille successivement la composition selon l'invention, puis un certain nombre de dispositifs appropriés pour son conditionnement et sa projection, mais sans aucun caractère limitatif.

### Origine et méthodes de préparation des principes actifs de la composition incapacitante:

L'origine des ingrédients actifs de la composition est la suivante. L'huile essentielle de poivre est obtenue par hydrodistillation de poivre séché. Pour obtenir les constituants sous forme concentrée, on produit une oléorésine à partir de baies de poivre broyées, mélangées à des solvants tels que l'alcool, l'acétone ou l'éther. La séparation des solvants produit une oléorésine de poivre, qui contient des variétés de pipéridides, telles que la pipérine et la chavicine, qui sont des isomères de formule condensée C₁₇H₁₉NO₃, ou la piperettine de formule condensée C₁₉H₂₁O₃N. Ces variétés ont été décrites dans la littérature spécialisée, notamment par Gildemeister et Hoffmann, dans « Die Ätherischen Öle », 3éme édition, Vol.II, 457.

La composition selon l'invention utilise la pipérine, qui est presque insoluble dans l'eau, soluble dans l'alcool, l'acide acétique, l'éther ou le chloroforme. Distilée avec de la chaux sodée, elle donne un alcaloïde volatil: la pipéridine (C₅H₁₁N) et l'acide pipérique (C₁₂H₁₀O₄).

La pipérine est obtenue à partir de plusieurs espèces de poivres, de la famille des Piperaceae, dans lesquels on la trouve dans des proportions de 3 à 10 % en poids. On trouve notamment de la pipérine dans l'huile essentielle de poivre noir cultivé à Madagascar, aux Indes, au Sri Lanka, aux Philipines et au Brésil. Le rendement en huile essentielle y est de 1,6 à 2,9%.

On distingue en outre, parmi les poivres qui conviennent particulièrement:
- le poivre noir ou commun, fruit *d*u *Piper Nigrum L. ,* liane grimpante de l'Inde et de Malaisie;
- le poivre long: *Piper longum L.* et *Piper Officinarum;*
- le *Bétel-Piper Betle L.;*
- le *Piper methysticum* ou poivre enivrant;
- le *Piper Parthenium;*
- le *Piper angustifolium;*
- le *Xylopia aethiopica,* ou poivre d'Ethiopie.

La composition selon l'invention contient par ailleurs de la capsaicine, qui provient d' un extrait de piment. La capsaicine a pour formule chimique condensée: C₁₈H₂₇NO₃.

La capsaicine est obtenue à partir de l'extraction à l'acétone des capsicum de la famille des Solanaceae, séchés et broyés, notamment des espèces *Capsicum Frutescens L.* ou piment des jardins, et *Capsicum annuum L.*, ou piment enragé. Ces variétés sont cultivées dans toutes les régions tropicales et tempérées chaudes, notamment aux Indes et au Japon, où le rendement en capsaicine est de 4 à 8 % en poids du piment traité.

### Additifs aux principes actifs:

Pour la préparation de la composition selon l'invention, les principes actifs décrits ci-dessus à base d'extraits de poivre et de piment peuvent être mélangés à une solution d'imprégnation jouant un rôle de solvant de couplage, de sorte que l'effet irritant de la pipérine, de la pipéridine et de la capsaicine est renforcé par un effet de synergie.

Le solvant de couplage, en évitant les insolubilités, permet d'obtenir un mélange homogène des constituants à température ambiante, présentant l'effet incapacitant maximal recherché. Le solvant de couplage est constitué par une matière inodore à faiblement odorante, constitué notamment par un liquide apolaire, anhydre, contenant un anti-oxydant, à taux d'évaporation programmée. On utilise par exemple un éther de glycol, ou un composant présentant un pôle hydrophile et un pôle lipophile sur la même molécule.

### Propriétés actives de la composition:

Quelle que soit sa forme de mise en oeuvre, la composition présente des propriétés irritantes, larmoyantes ou suffocantes, qui génèrent un phénomène de panique incontrôlée qui désoriente le ou les agresseurs, qui sont alors incapables de toute action efficace et raisonnée. Son action persiste jusqu'à une trentaine de minutes. Cette action intervient également sur des personnes sous l'emprise d'alcool ou de drogues, ainsi que sur les animaux.

### Propriétés secondaires de la composition:

La composition n'est ni mortelle, ni cancérigène aux doses normalement pratiquées. S'agissant d'un produit naturel, il est écologique par définition et biodégradable.

En ce qui concerne le nettoyage et la décontamination, il est à noter que le principe actif est biodégradable par nature et ne persiste pas dans les textiles sur lesquels il est vaporisé. Si nécesssaire, des objets en contact avec le principe actif peuvent être décontaminés avec de l'alcool éthylique ou isopropylique à 50% en volume, ou à l'aide d'agents tensio-actifs non ioniques ou anioniques en solution aqueuse.

### Utilisation de la composition:

Compte tenu de la fonction irritante de la composition même à faibles doses, des précautions d'usage sont recommandées. L'utilisateur prendra des précautions de protection de la peau, des muqueuses, des yeux et des cheveux. En outre, en cas de mise en oeuvre sous forme à l'aide d'une poudre, il est recommandé d'utiliser un masque avec un filtre anti-poussières pour les voies respiratoires. En cas de contamination, il faut se mettre au grand air, éviter de frotter les zones contaminées, et se laver abondamment à l'eau pure puis à l'eau savonneuse.

Le stockage de la composition se fait de préférence à l'abri de la lumière et de l'humidité. L'utilisation d'un conditionement sous azote permet d'optimiser la durée de conservation.

### Présentation de la composition et dispositifs de mise en oeuvre:

La composition selon l'invention bénéficie d'une grande flexibilité de mise en oeuvre, de sorte que son usage peut être adapté à de nombreuses situations de défense, ou sur un théatre d'opérations militaires.

Ainsi, l'invention prévoit que la composition peut se présenter sous forme d'une solution des principes actifs et le cas échéant du solvant de couplage, plus ou moins concentrée, et conditionnée dans un dispositif de conditionnement et/ou de projection pour être projetée vers une cible humaine ou animale. Le dispositif comporte à cet effet un moyen de projection de la solution contre une cible humaine ou animale, au contact de laquelle la composition incapacitante est répartie et produit son effet. Un exemple de dispositif de projection approprié est constitué par un aérosol contenant la solution de la composition, et un agent propulseur, constitué par un gaz liquéfié, inflammable ou non, de préférence un gaz sans effets néfastes sur l'environnement, tel que le 134A ou 1,1,1,2 tétrafluoroéthane, ou bien un gaz comprimé du type de l'azote (N₂), du protoxyde d'azote (N₂O) ou de l'anhydride carbonique (CO₂).

L'aérosol est pourvu d'une valve et d'un diffuseur à gros débit produisant un brouillard d'une portée de plusieurs mètres.

En variante, la composition est simplement vaporisée au moyen d'un vaporisateur quelconque adapté au débit et à la portée recherchés et générant un brouillard de gouttelettes de liquide, comme par exemple un petit flacon vaporisateur actionné par un pompage manuel pour les faibles portées, ou une lance de projection alimentée à partir d'un récipient tel qu'une cuve ou une citerne, pour des débits et des portées plus élevées.

Une autre variante de l'invention consiste à conditionner la solution de la composition dans des microbilles, des capsules ou des gélules, et à projeter ces contenants vers la surface de la cible ou elles éclatent en répandant la composition. Les capsules, gélules ou microbilles peuvent elles-mêmes être conditionnées au préalable dans un moyen de projection à plus longue portée, comme par exemple un projectile d'arme à feu ou non, de sorte que la charge du projectile vient éclater au point d'impact en répartissant sa charge sur la cible.

L'invention prévoit par ailleurs que la composition peut se présenter sous forme d'une poudre granulée obtenue à partir de granulats de la composition incapacitante, ou sous forme d'une poudre inerte associée à la composition incapacitante.

Dans le cas d'une poudre inerte, les grains de poudre sont soit enrobés par la composition, soit la composition sous forme de solution est adsorbée par la poudre, qui par suite est imprégnée par la composition.

L'avantage d'une mise en oeuvre à l'aide d'une poudre réside dans le fait que les particules de poudres peuvent couvrir, lorsqu'elles sont projetées, une surface importante, ou un volume important dans lequel se trouvent les personnes ou les animaux cibles.

La poudre imprégnée est apte à être projetée vers la cible au moyen d'un dispositif de conditionnement et/ou de projection approprié, qui est constitué par exemple par un moyen de projection pyrotechnique et/ou fumigène.

La poudre de support utilisée est notamment une poudre d'origine minérale de granulométrie fine contrôlée, comportant un traitement hydrofuge spécifique et antimottant. La poudre support pourra ainsi être choisie parmi une variété de poudres inertes, notamment de qualité pharmaceutique ou cosmétique. A titre d'exemple de réalisation de la poudre, on peut utiliser un mélange de talc (environ 20%), de silice colloïdale (environ 20%), de carbonate de calcium (environ 60%). Aux constituants précédents, on pourra ajouter de 0 à 20 % de carbonate de magnésium et environ 1% à 20% de stéarate de magnésium, les proportions des constituants initiaux étant alors quelque peu réduites.

En variante, la poudre granulée ou la poudre inerte imprégnée est encapsulée dans des microsphères ou des gélules qui servent de charge à une munition telle qu'une grenade, dont l'éclatement permet de répandre la charge, et par conséquent la composition incapacitante, sur une zone ou dans un volume.

Selon une autre forme de mise en oeuvre qui combine les avantages d'une composition présentée en solution et d'une composition présentée sous forme de poudre, la composition incapacitante est adsorbée dans la poudre, et l'ensemble formé par la poudre imprégnée par la composition incapacitante est mis en suspension dans un diluant constitué par un liquide non miscible. Dans ce cas il est possible d'utiliser comme moyen de projection aussi bien un aérosol qu'un vaporisateur ou un projectile contenant la composition en suspension. Dans ce cas la projection du liquide est dans un premier temps relativement précise et directive, puis au contact de la cible, la forme poudreuse permet de couvrir une zone ou un volume important.

En fonction de la forme de mise en oeuvre choisie, la proportion en poids de la composition incapacitante dans la solution ou la poudre peut être comprise entre quelques % et 96 %. Bien entendu, la proportion en poids de la composition incapacitante par rapport au poids total de la poudre de support ou de la solution d'imprégnation peut varier en fonction des applications spécifiques, et sera aisément déterminée par l'homme du métier. Il en va de même pour la concentration de la composition dans l'aérosol, une concentration comprise entre 5 et 10 % en poids du mélange actif procurant tous les effets recherchés, bien que des concentrations plus fortes puissent être prévues.

Bien entendu, l'homme du métier sera à même de choisir un dispositif présentant une contenance et des caractéristiques appropriées à chaque type d'utilisateur, des dispositifs de plus grande capacité, de plus grande portée ou bien des contenants différents, comme les grenades anti-émeutes ou les disperseurs à poudre, pouvant être prévus pour les forces militaires ou de police.

De ce qui précède, il ressort que l'invention répond parfaitement aux objectifs fixés. La composition incapacitante selon l'invention présente une efficacité redoutable. Elle provoque une action rubéfiante immédiate, entraînant le retrait et l'inactivation de la persone ou de l'animal atteint. Les propriétés de la composition la rendent tout à fait adaptée notamment aux produits anti-agression. En particulier, la composition est adaptée au chargement d'aérosols, de réservoirs de grande capacité ou de grenades anti-émeutes ou de disperseurs à poudre. Mais la composition peut également être utilisée pour des armes à usage militaire.

## Revendications

1. Composition incapacitante, dont le principe actif contient de la capsaïcine,
caractérisée :
- en ce que ladite capsaïcine est obtenue à partir d'un extrait de piment de la famille des salanacea, pris dans le groupe constitué par le Capsicum Frutescens L. et le Capsicum annuum L. et ayant une teneur en capsaïcine au moins égale à 8% ; et
- en ce que ledit principe actif contient de plus :
. de la pipérine obtenue à partir d'une huile essentielle de poivre, et
. un solvant de couplage, apte à assurer l'obtention d'un mélange homogène et synergique de la capsaïcine et de la pipérine à température ambiante.

2. Composition selon la revendication 1,
caractérisée en ce que ledit extrait de piment a une teneur garantie en capsaïcine comprise entre 8 et 10%.

3. Composition selon l'une des revendications 1 ou 2,
caractérisée en ce que l'huile essentielle de poivre est obtenue à partir d'un poivre de la famille des piperacea, notamment un poivre du groupe constitué par : le poivre noir ou commun, fruit du Piper Nigrum L. ; le poivre long : Piper longum L. et Piper Officinarum ; le Bétel-Piper Betle L. ; le Piper methysticum ; le Piper Parthenium ; le Piper angustifolium ; le Xylopia aethiopica.

4. Composition selon l'une des revendications 1 à 3,
caractérisée en ce que ledit solvant de couplage est constitué par une matière inodore à faiblement odorante, constituée d'un pôle hydrophile et d'un pôle lipophile sur la même molécule, telle qu'un éther de glycol.

5. Composition selon l'une des revendications 1 à 4,
caractérisée en ce qu'elle se présente sous forme d'une solution apte à être projetée.

6. Composition selon l'une des revendications 1 à 5,
caractérisée en ce qu'elle se présente sous la forme d'une poudre imprégnée par les principes actifs et apte à être projetée.

7. Composition selon la revendication 6,
caractérisée en ce que ladite poudre imprégnée est diluée dans un liquide non miscible, de sorte que la projection de la poudre est obtenue par projection dudit liquide non miscible.

8. Composition selon l'une des revendications 5 à 7,
caractérisée en ce qu'elle est additionnée d'un agent propulseur pour former un aérosol.

9. Composition selon la revendication 5,
caractérisée en ce qu'elle est enfermée dans des capsules susceptibles d'éclater lors d'impacts.

10. Composition selon la revendication 8,
caractérisée en ce que l'agent propulseur est un gaz liquéfié, inflammable ou non, notamment du 1,1,1,2 tétrafluoroéthane, ou un gaz comprimé tel que l'azote, le protoxyde d'azote, ou l'anhydride carbonique.

11. Composition selon l'une des revendications 6 à 8,
caractérisée en ce que ladite poudre est constituée par un mélange inerte de talc, de silice colloïdale, de carbonate de calcium, et de carbonate de magnésium.

## Patentansprüche

1. Zusammensetzung mit aktionsunfähig machendem Effekt, deren Wirkstoff Capsaicin enthält, dadurch gekennzeichnet,
- dass das Capsaicin aus einem Extrakt von Piment der Familie Solanaceae, das ausgewählt aus der Gruppe, welche durch Capsicum Frutescens L. und Capsicum annuum L. gebildet ist und welche einen Gehalt an Capsaicin von größer oder gleich 8 % aufweist, erhalten wird; und
- dass der Wirkstoff des Weiteren enthält:
Piperin, erhalten aus einem ätherischen Öl von Pfeffer und einen Lösungsvermittler, der dazu geeignet ist, den Erhalt einer homogenen und synergetischen Mischung von Capsaicin und Piperin bei Raumtemperatur sicherzustellen.

2. Zusammensetzung nach Anspruch 1, dadurch gekennzeichnet, dass der Pimentextrakt einen garantierten Gehalt an Capsaicin aufweist, welcher zwischen 8 und 10 % liegt.

3. Zusammensetzung nach einem der Ansprüche 1 oder 2, dadurch gekennzeichnet, dass das ätherische Öl von Pfeffer aus einem Pfeffer der Familie der Piperaceae erhalten wird, insbesondere einem Pfeffer der Gruppe, die gebildet ist durch: Schwarzen oder Gemeinen Pfeffer, Frucht von Piper Nigrum L.; Langpfeffer: Piper longum L. und Piper Officinarum; Betel-Piper Bétle L.; Piper methysticum; Piper Parthenium; Piper angustifolium; Xylopia aethiopica.

4. Zusammensetzung nach einem der Ansprüche 1 bis 3, dadurch gekennzeichnet, dass der Lösungsvermittler durch eine geruchlose bis schwach riechende Substanz gebildet ist, die einen hydrophilen Pol und einem lipophilen Pol am selben Molekül umfasst, wie ein Glycolether.

5. Zusammensetzung nach einem der Ansprüche 1 bis 4, dadurch gekennzeichnet, dass sie in Form einer Lösung vorliegt, welche ausgeworfen werden kann.

6. Zusammensetzung nach einem der Ansprüche 1 bis 5, dadurch gekennzeichnet, dass sie in Form eines mit den Wirkstoffen imprägnierten Pulvers vorliegt und ausgeworfen werden kann.

7. Zusammensetzung gemäß Anspruch 6, dadurch gekennzeichnet, dass das imprägnierte Pulver in einer nicht mischbaren Flüssigkeit verdünnt wird, so dass das Auswerfen des Pulvers durch Auswerfen dieser nicht mischbaren Flüssigkeit erreichbar ist.

8. Zusammensetzung nach einem der Ansprüche 5 bis 7, dadurch gekennzeichnet, dass ein Treibmittel zur Bildung eines Aerosols zugesetzt ist.

9. Zusammensetzung nach Anspruch 5, dadurch gekennzeichnet, dass sie von einer Kapsel umschlossen ist, welche beim Aufschlagen zerbersten kann.

10. Zusammensetzung nach Anspruch 8, dadurch gekennzeichnet, dass das Treibmittel ein verflüssigtes, brennbares oder nicht brennbares Gas, insbesondere 1,1,1,2-Tetrafluorethan oder ein komprimiertes Gas, wie Stickstoff, Distickstoffoxid oder Kohlendioxid, ist.

11. Zusammensetzung nach einem der Ansprüche 6 bis 8, dadurch gekennzeichnet, dass das Pulver durch eine inerte Mischung von Talk, kolloidalem Siliziumdioxid, Calciumcarbonat und Magnesiumcarbonat gebildet ist.

## Claims

1. Incapacitating composition, the active ingredient of which contains capsaicin, characterized in that said capsaicin is obtained from a capsicum extract from the Solanaceae family, selected from the group formed by *Capsicum Frutescens L.* and *Capsicum annuum L.* and having a capsaicin content of no less than 8%;
and in that said active ingredient also contains piperine obtained from an essential pepper oil, and a coupling solvent, which can produce a homogeneous and synergetic mixture of capsaicin and piperine at room temperature.

2. Composition according to claim 1, characterized in that said capsicum extract has a guaranteed capsaicin content in the range 8% to 10%.

3. Composition according to claim 1 or 2, characterized in that the essential pepper oil is obtained from a pepper from the Piperaceae family, in particular a pepper from the group formed by: black or common pepper, the fruit of *Piper Nigrum L.;* long pepper: *Piper longum L.* and *Piper Officinarum; Betel-Piper Betle L.; Piper methysticum; Piper Parthenium; Piper angustifolium;* and *Xylopia aethiopica.*

4. Composition according to any one of claims 1 to 3, characterized in that said coupling solvent is constituted by a substance with no odour or only a slight odour, constituted by a hydrophilic pole and a lipophilic pole in the same molecule, such as a glycol ether.

5. Composition according to any one of claims 1 to 4, characterized in that it is presented in the form of a solution adapted to be projected.

6. Composition according to any one of claims 1 to 5, characterized in that it is presented in the form of a powder which is impregnated with the active ingredients, said impregnated powder being adapted to be projected.

7. Composition according to claim 6, characterized in that said impregnated powder is diluted in a non-miscible liquid, such that the powder is projected by projecting said non-miscible liquid.

8. Composition according to any one of claims 5 to 7, characterized in that it has added to it a propellant for forming an aerosol.

9. Composition according to claim 5, characterized in that it is contained in capsules capable of bursting on impact.

10. Composition according to claim 8, characterized in that the propellant is a liquefied gas, which may or may not be inflammable, in particular 1,1,1,2-tetrafluoroethane, or a compressed gas such as nitrogen, nitrous oxide or carbon dioxide.

11. Composition according to any one of claims 6 to 8, characterized in that said powder is constituted by an inert mixture of talc, colloidal silica, calcium carbonate and magnesium carbonate.
